# FASCICULE DE BREVET EUROPEEN

(11) **EP 2 542 739 B1**
(45) Date de publication et mention de la délivrance du brevet: **04.03.2015**
(21) Numéro de dépôt: 11712645.8
(22) Date de dépôt: 25.02.2011
(51) Int. Cl.: E04G 11/18, E04G 17/06, E04G 17/065, E04B 1/76, E04C 5/16

(54) **PROCEDE ET OUTILLAGE POUR LA REALISATION IN SITU D'UN MUR SANDWICH COMPORTANT DEUX PAROIS EN BETON SEPAREES PAR UN PANNEAU ISOLANT**
VERFAHREN UND AUSRÜSTUNG FÜR DIE IN-SITU-KONSTRUKTION EINER SANDWICHWAND MIT ZWEI DURCH EINE ISOLIERPLATTE GETRENNTEN BETONWÄNDEN
METHOD AND EQUIPMENT FOR THE IN SITU CONSTRUCTION OF A SANDWICH WALL COMPRISING TWO CONCRETE WALLS SEPARATED BY AN INSULATION BOARD

(30) Priorité: 01.03.2010 FR 1051467
(43) Date de publication de la demande: 09.01.2013
(73) Titulaire: G.B.E., 42300 Roanne (FR)
(72) Inventeur: BEAUMONT, Gilles, F-42120 Le Coteau (FR)
(74) Mandataire: Thibault, Jean-Marc
(86) Numéro de dépôt international: PCT/FR2011/050396
(87) Numéro de publication internationale: WO 2011/107696

(56) Documents cités:
- WO-A1-82/03884
- US-A- 2 645 929
- US-A- 3 822 860
- US-A1- 2005 108 985

## Description

La présente invention concerne le domaine de la construction de murs de bâtiments ou d'ouvrages au sens général et elle vise plus précisément la réalisation in situ et simultanément de deux parois en béton verticales sensiblement parallèles et séparées par un panneau d'isolation thermique.

Dans l'état de la technique, il est connu les divers avantages notamment en termes désolation thermique, liés à la réalisation des murs sandwich comportant deux parois en béton séparées par un panneau isolant. L'état de la technique a proposé diverses solutions techniques pour la réalisation in situ de tels murs sandwich intégrant une isolation thermique.

Par exemple, la demande de brevet européenne 0 073 553 décrit un procédé pour réaliser un mur comportant deux parois en béton verticales parallèles entre lesquelles est emprisonné un panneau isolant. Les deux parois en béton sont réalisées de façon simultanée ou sensiblement simultanée par coulage de béton entre le panneau isolant et deux banches parallèles. Le panneau isolant est centré entre les banches avant le coulage du béton, à l'aide de systèmes de positionnement traversant le panneau isolant et venant en appui sur les faces internes des deux banches. Les banches sont maintenues en position à l'aide de dispositifs d'assemblage disposés en dehors du mur à réaliser. Les dispositifs d'assemblage sont ainsi retirés après la solidification du béton tandis que les systèmes de positionnement restent emprisonnés dans le mur ainsi réalisé.

La mise en oeuvre de cette technique présente un inconvénient majeur lié au phénomène de soulèvement du panneau isolant qui apparaît lors de l'opération de coulage in situ du béton. Un autre inconvénient concerne la difficulté de mise en oeuvre d'un tel procédé lors de l'intégration de ferraillage de structure dans les parois de béton dans le cas où le mur édifié doit présenter de bonnes caractéristiques de résistance ou de tenue mécanique.

Dans le même sens, le document US 2005/0108985 décrit un procédé pour réaliser un mur comportant deux parois en béton verticales parallèles entre lesquelles un panneau isolant est inséré. Le panneau isolant est maintenu entre deux banches, avant le coulage du béton, à l'aide de systèmes de positionnement du panneau isolant et d'assemblage des banches. Chaque système de positionnement et d'assemblage comporte une tige traversant le panneau isolant de sorte que chaque extrémité filetée de la tige est destinée à recevoir une douille taraudée assurant l'assemblage des banches. Chaque banche vient en appui par sa face interne, sur une bague insérée sur une douille et venant en appui sur le panneau isolant ou sur le ferraillage intercalée entre le panneau isolant et une banche.

Un tel procédé présente une difficulté majeure pour la mise en place des différents organes des systèmes de positionnement et d'assemblage. Par ailleurs, ce procédé impose un montage en butée entre le panneau isolant et le ferraillage. Il s'avère enfin qu'un tel procédé ne permet pas d'obtenir un mur avec de bonnes caractéristiques de résistance mécanique et de retenu d'une paroi à l'autre.

La présente invention vise donc à remédier aux inconvénients de l'état de la technique en proposant un nouveau procédé pour la réalisation in situ d'un mur sandwich vertical avec deux parois en béton séparées par un panneau isolant, cette méthode de fabrication permettant l'intégration de ferraillage de structure dans les parois en béton tout en garantissant le maintien en position du panneau isolant lors de l'opération de coulage du béton.

Un autre objet de l'invention est de proposer un procédé de réalisation d'un mur sandwich permettant d'obtenir de bonnes caractéristiques de résistance mécanique et en particulier de retenue d'une paroi par l'autre paroi.

Pour atteindre un tel objectif, l'objet de l'invention concerne un procédé pour la réalisation d'un mur avec deux parois en béton généralement verticales et sensiblement parallèles, entre lesquelles est emprisonné au moins un panneau isolant, les deux parois étant réalisées de façon simultanée ou sensiblement simultanée par coulage de béton entre le panneau isolant et deux banches parallèles interne et externe, disposées de part et d'autre de ce panneau isolant, le panneau isolant étant maintenu entre les deux banches, avant le coulage du béton, à l'aide de systèmes de positionnement traversant le panneau isolant et venant en appui sur les faces internes des banches, les deux banches étant maintenues en position à l'aide de dispositifs d'assemblage.

Selon l'invention, le procédé consiste par la mise en place :
- sur chaque panneau isolant avant leur positionnement, des systèmes de positionnement comportant chacun au moins un crochet orientable angulairement s'étendant en retrait de l'extrémité libre du système de positionnement,
- d'un ferraillage de structure interne du côté de la face interne de la banche interne,
- de chaque panneau isolant avec passage à travers du ferraillage de structure interne, des systèmes de positionnement, avec rotation éventuelle desdits systèmes pour le passage des crochets et leur assemblage avec ledit ferraillage de structure interne,
- pour chaque dispositif d'assemblage, avant le positionnement de la banche externe, d'une entretoise tubulaire traversant le panneau isolant et après le positionnement de la banche externe, prenant appui de façon étanche sur les faces internes des banches, chaque entretoise tubulaire étant traversée par une tige de serrage s'étendant à l'extérieur des banches pour recevoir à chaque extrémité un organe de serrage.

De plus, le procédé selon l'invention peut présenter en outre en combinaison au moins l'une et/ou l'autre des caractéristiques additionnelles suivantes :
- mettre en place sur chaque panneau isolant, les systèmes de positionnement en enfilant la tige d'une dague jusqu'à une butée d'appui, un verrou muni du crochet étant assemblé sur la tige dépassant du panneau isolant, lorsqu'une contrebutée portée par le verrou est en appui contre le panneau isolant,
- assembler le verrou sur la dague en assurant son coulissement sur la dague jusqu'à la mise en appui de la contrebutée sur le panneau isolant et sa rotation pour engager au moins un ergot porté par la dague dans un logement aménagé sur le verrou,
- découper une partie de la longueur de la tige de la dague pour l'adapter à l'épaisseur des parois en béton,
- mettre en place les entretoises tubulaires dans le panneau isolant selon un mouvement de rotation pour découper le panneau isolant par des éléments tranchants équipant extérieurement les entretoises tubulaires,

Un autre objet de l'invention vise à proposer un nouvel outillage pour la mise en oeuvre du procédé de réalisation conforme à l'invention.

L'outillage selon l'invention pour la mise en oeuvre du procédé comporte :
- des systèmes de positionnement du panneau isolant entre les banches, comportant chacun au moins un crochet orientable angulairement s'étendant en retrait de l'extrémité libre du système de positionnement,
- des dispositifs d'assemblage des banches entre elles comportant chacun une entretoise tubulaire traversée à l'intérieur par une tige de serrage munie à chaque extrémité d'un organe de serrage.

De plus, le procédé selon l'invention peut présenter en outre en combinaison au moins l'une et/ou l'autre des caractéristiques additionnelles suivantes :
- chaque système de positionnement comporte d'une part, une dague présentant une tige pourvue d'une butée d'appui et, d'autre part d'un verrou muni d'un crochet et d'une contrebutée, le verrou et la dague comportant des moyens d'assemblage entre le verrou et la dague,
- les moyens d'assemblage comportent au moins un ergot aménagé sur la tige de la dague et coopérant avec un logement aménagé sur le verrou après rotation de ce dernier,
- les moyens d'assemblage entre le verrou et la dague sont de type irréversible,
- la dague comporte un disque de préhension entre l'extrémité de la tige et la butée d'appui,
- le système de positionnement comporte une tige filetée sur laquelle est d'une part, vissé un manchon pourvu d'un disque de préhension et d'une butée d'appui et, d'autre part un verrou muni du crochet et d'une butée de contre appui,
- l'entretoise tubulaire comporte à son extrémité aval, des dents d'aide à la pénétration et à son extrémité amont, une collerette d'étanchéité déformable,
- l'entretoise tubulaire est munie extérieurement d'éléments tranchants pour découper le panneau isolant lors de la rotation de l'entretoise tubulaire,
- l'entretoise tubulaire comporte à son extrémité amont, à l'intérieur de son alésage, une forme prismatique de coopération avec un outil de vissage,
- l'entretoise tubulaire est munie à chaque extrémité, d'une bague amovible.

Diverses autres caractéristiques ressortent de la description faite ci-dessous en référence aux dessins annexés qui montrent, à titre d'exemples non limitatifs, des formes de réalisation de l'objet de l'invention.
La **Figure 1** est une vue en perspective montrant un mur conforme à l'invention réalisé par le procédé conforme à l'invention.
La **Figure 2** est une vue en perspective montrant une étape caractéristique du procédé selon l'invention juste avant le coulage du béton.
La **Figure 3** est une vue en perspective montrant en position non assemblée, un système de positionnement pour un panneau isolant.
Les **Figures 4** et **5** sont deux vues en perspective illustrant un système de positionnement respectivement en position assemblée et en position verrouillée.
La **Figure 6** est une vue en perspective montrant un exemple de réalisation d'un dispositif d'assemblage conforme à l'invention.
Les **Figures 7** et **8** sont des vues en perspective montrant le montage d'un système de positionnement sur un panneau isolant respectivement avant son montage sur le panneau isolant et après introduction à travers le panneau isolant.
La **Figure 9** illustre une étape du procédé de fabrication montrant la mise en place d'un ferraillage de structure interne à proximité d'une banche interne.
La **Figure 10** illustre une étape suivante du procédé concernant le montage d'un panneau isolant en relation d'une banche interne illustrée à la **Fig. 9**.
Les **Figures 11 à 13** sont des vues en perspective illustrant trois étapes successives de montage des dispositifs d'assemblage des bâches entre elles, qui suivent l'étape de réalisation illustrée à la **Fig. 10**.
La **Figure 14** est un schéma illustrant une autre variante de réalisation d'un système de positionnement conforme à l'invention.

Tel que cela ressort plus précisément de la **Fig. 1**, l'objet de l'invention concerne un procédé permettant la réalisation d'un mur **1** avec deux parois en béton **2, 3** généralement verticales et sensiblement parallèles, entre lesquelles est emprisonné au moins un panneau isolant **4**. Le mur **1** comporte ainsi une paroi en béton dite interne **2**, et une paroi en béton dite externe **3** en considération du côté intérieur et du côté extérieur du bâtiment à ériger. Le panneau isolant **4** est réalisé en tout matériau d'isolation thermique comme par exemple en polystyrène.

Comme illustré à la **Fig. 2**, les parois **2, 3** sont réalisées de façon simultanée ou sensiblement simultanée, par coulage in situ de béton entre le panneau isolant **4** et deux banches parallèles dites interne **6** et externe **7** en considération du côté intérieur et du côté extérieur du mur. La banche interne **6** s'étend parallèlement à la face interne **4₁** du panneau isolant **4** et à une distance déterminée de cette dernière correspondant à l'épaisseur de la paroi interne **2** tandis que la banche externe **7** s'étend parallèlement à la face externe **4₂** du panneau isolant **4** et à une distance déterminée de cette dernière correspondant à l'épaisseur de la paroi externe **3**.

Selon une caractéristique avantageuse de réalisation, la paroi interne **2** incorpore un ferraillage de structure **9** interne, de tout type connu en soi. Le ferraillage de structure interne **9** peut être réalisé par un ou plusieurs treillis ou armatures placés avant le coulage du béton, entre le panneau isolant **4** et la banche interne **6**.

Selon une caractéristique préférée de réalisation, la paroi externe **3** incorpore également un ferraillage de structure externe **11** de tout type connu, placé avant le coulage du béton, entre le panneau isolant **4** et la banche externe **7**.

Le procédé selon l'invention est mis en oeuvre à l'aide d'un outillage adapté comportant des systèmes de positionnement **13** permettant le maintien du panneau isolant **4** entre les banches **6, 7** et des dispositifs d'assemblage **14** des banches **6, 7** entre elles, indépendants des systèmes de positionnement **13**.

Chaque système de positionnement **13** comporte dans l'exemple de réalisation illustré aux **Fig. 3** à **5**, une première pièce telle qu'une dague **15** sur laquelle est destinée à être assemblé une deuxième pièce telle qu'un verrou **16**. La dague **15** comporte une tige **18** destinée à être insérée à travers le panneau isolant **4** à partir de la face externe **4₂**. La tige **18** comporte par rapport à son sens d'introduction dans le panneau isolant **4**, une extrémité aval **18₁** s'étendant à l'opposé d'une extrémité amont **18₂**. La tige **18** est destinée à venir en appui par ses extrémités **18₁, 18₂**, contre les faces internes des banches **6, 7**. La tige **18** possède une longueur égale à l'épaisseur du mur **1** réalisé. Selon une variante préférée de réalisation, la tige **18** peut présenter à partir de l'une et de préférence de ses deux extrémités, des parties sectionnables prédécoupées ou prédéfinies permettant d'ajuster la longueur de la tige **18** à l'épaisseur du mur **1** à réaliser. Selon une autre variante de réalisation, il peut être réalisé une famille de dagues **15** comportant des tiges **18** de différentes longueurs permettant ainsi de réaliser des murs de différentes épaisseurs.

La tige **18** est pourvue d'une butée d'appui **20** placée à proximité de l'extrémité amont **18₂** pour venir en contact avec la face externe **4₂** du panneau isolant **4**. Par exemple, la butée d'appui **20** est réalisée sous la forme d'un disque s'étendant transversalement par rapport à la tige **18**. Cette butée d'appui **20** est éloignée de l'extrémité amont **18₂** de la tige **18** selon une distance correspondant à l'épaisseur de la paroi externe **3**. L'ajustement de la longueur de la tige **18** à partir de l'extrémité amont **18₂** permet de s'adapter à l'épaisseur de la paroi externe **3**.

La largeur entre l'extrémité amont **18₂** de la tige **18** et la face externe **4₂** du panneau isolant **4** peut être ajustée à l'aide d'une ou plusieurs rondelles enfilées sur la tige **18** à partir de l'extrémité aval **18₁**, jusqu'à venir en contact sur la butée d'appui **20**. La mise en place de ces rondelles permet d'éloigner l'appui pour le panneau isolant **4** par rapport à l'extrémité amont **18₂**. De préférence, la tige **18** présente à partir de la butée d'appui **20**, des rainures longitudinales aménagées sur la périphérie de la tige jusqu'à l'extrémité aval **18₁** qui présente une forme biseautée pour faciliter le passage à travers le panneau isolant **4**.

Selon une caractéristique préférée de réalisation, la dague **15** comporte également un organe de préhension **22** tel qu'un disque s'étendant transversalement par rapport à la tige, entre l'extrémité amont **18₂** de la tige et la butée d'appui **20**. De préférence, cet organe de préhension **22** comporte à sa périphérie, un crantage afin de faciliter sa manoeuvre notamment lors de son insertion dans le panneau isolant **4**.

Le verrou **16** se présente sous la forme d'un manchon tubulaire **23** destiné à être enfilé sur la tige **18** à partir de son extrémité aval **18₁**. Ce manchon tubulaire **23** est pourvu d'une contrebutée **24** destinée à venir en appui sur la face interne **4₁** du panneau isolant **4**. Dans l'exemple illustré, la contrebutée **24** se présente sous la forme d'un disque s'étendant transversalement ou radialement à partir de l'extrémité proximale du manchon tubulaire **23**.

Le verrou **16** comporte également un crochet **26** adapté pour s'accrocher avec le ferraillage de structure interne **9**. Le crochet **26** s'étend ainsi radialement à partir de l'extrémité distale du manchon tubulaire **23**. Dans l'exemple de réalisation illustré, le crochet **26** se présente sous la forme d'une plaquette de forme sensiblement rectangulaire, de largeur angulaire limitée de l'ordre d'une dizaine de degrés.

Le verrou 16 et la dague 15 comporte des moyens d'assemblage permettant de fixer le verrou 16 sur la tige 18 dans une position fixe le long de la tige 18 de manière que la butée d'appui 20 et la contrebutée 24 se trouvent respectivement en appui sur les faces 4₁, 4₂ du panneau isolant 4. Dans l'exemple de réalisation illustré aux **Fig. 3** à **5****,** les moyens d'assemblage comportent au moins un ergot 28 porté par la tige 18 et destiné à coopérer avec au moins un logement complémentaire 29 aménagé sur le manchon tubulaire 23. Le logement 29 s'ouvre latéralement dans une rainure 30 aménagée dans le manchon tubulaire 23 jusqu'à l'extrémité proximale du manchon tubulaire 23. En d'autres termes, la rainure 30 débouche dans le logement **29** qui présente de façon décalée angulairement, une forme complémentaire à l'ergot **28** pour assurer son blocage en translation selon l'axe de la tige **18**.

L'ergot **28** est positionné sur la tige **18** de manière qu'en position de coopération avec le logement **29** du verrou **16**, la distance entre la butée d'appui **20** et la contrebutée **24** correspondent à l'épaisseur du panneau isolant **4** (**Fig. 4**). Selon une variante préférée de réalisation, les moyens d'assemblage sont adaptés pour permettre de régler la distance entre la butée d'appui **20** et contrebutée **24**. Selon cette variante de réalisation, la tige **18** est munie d'une série d'ergots **28** distribués sur la longueur de la tige **18** pour correspondre à diverses épaisseurs classiques du panneau isolant **4**. Ces ergots **28** sont répartis également angulairement sur la périphérie de la tige **18** de manière à pouvoir pénétrer chacun dans une rainure **30** correspondante aménagée sur le verrou **16**. Le verrou **16** comporte ainsi autant de rainures **30** et de logements **29** que d'ergots **28**, ces rainures **30** étant décalées angulairement entre elles d'une valeur égale au décalage angulaire présenté par les ergots sur la tige **18**. Cette dague **15** et ce verrou **16** permettent d'être utilisés pour diverses épaisseurs du panneau isolant **4** en choisissant la coopération de l'ergot idoine avec son logement correspondant.

En pratique, le verrou **16** est engagé sur la tige **18** en engageant le manchon tubulaire **23** par son extrémité proximale à partir de l'extrémité distale **18₁** de la tige tout en faisant coïncider angulairement chaque rainure **30** avec un ergot **28**. Le verrou **16** est coulissé en rapprochement par rapport à la butée d'appui **20** jusqu'à venir en appui contre la face interne **4₁** du panneau isolant **4**. Dans cette position, au moins un ergot **28** débouche dans un logement **29** (**Fig. 4**) de sorte qu'une rotation relative entre le verrou **16** et la tige **18** conduit au blocage de l'ergot **28** dans le logement **29** complémentaire empêchant ainsi tout mouvement de translation ou de coulissement du verrou **16** sur la tige **18** (**Fig. 5**). Dans cette position, le panneau isolant **4** est pourvu d'un ou de plusieurs systèmes de positionnement **13**.

Selon une caractéristique avantageuse de réalisation, les moyens d'assemblage **28, 29, 30** entre le verrou **16** et la dague **15** sont de type irréversible. Dans l'exemple illustré, après l'assemblage entre le verrou **16** et la dague **15**, obtenu à la suite de la rotation relative entre le verrou **16** et la tige **18** dans un sens donné illustré à la **Fig. 4**, des moyens d'irréversibilité **31** interdissent la rotation relative dans un sens contraire entre le verrou **16** et la tige **18**. Ces moyens d'irréversibilité **31** permettent un blocage efficace en position entre le verrou **16** et la tige **18**. A titre d'exemple, ces moyens d'irréversibilité **31** sont réalisés par des doigts déformables élastiquement adaptés pour être déformés par les ergots **28** lors du mouvement de rotation des ergots les amenant dans les logements **29**. Lorsque les doigts déformables **31** ne sont plus sollicités par les ergots **28**, ces doigts **31** reprennent leur position initiale assurant le blocage des ergots **28** à l'intérieur des logements **29**, empêchant leur rotation dans un sens conduisant à leur sortie des logements **29**.

La **Fig. 6** illustre un exemple de réalisation d'un dispositif d'assemblage **14** conforme à l'invention, comportant une entretoise tubulaire **33** délimitant intérieurement un alésage **34**. Cette entretoise tubulaire **33** est destinée à pénétrer dans le panneau isolant **4**, à partir de sa face externe **4₂** et à venir en appui contre les faces internes des banches **6, 7**. L'entretoise tubulaire **33** présente par rapport à son sens de pénétration dans le panneau isolant **4**, une extrémité aval **33₁** et une extrémité amont **33₂**. L'entretoise tubulaire **33** est munie extérieurement d'éléments tranchants ou de découpe **36** adaptés pour découper le panneau isolant **4** lors du montage de l'entretoise tubulaire **33** dans le panneau isolant **4** par un mouvement de rotation de l'entretoise tubulaire **33**. Par exemple, les éléments tranchants **36** sont répartis en hélice ou selon un pas de vis facilitant sa pénétration dans le panneau isolant **4** engagé selon son extrémité aval **33₁**.

Selon une caractéristique avantageuse de réalisation, l'extrémité aval **33₁** de l'entretoise tubulaire **33** comporte des dents **38** d'aide à la pénétration permettant d'amorcer l'opération de découpe du panneau isolant **4**. Avantageusement, les dents **38** sont adaptées pour s'écraser contre la face interne de la bâche interne **6** contribuant à l'étanchéité entre la bâche interne **6** et l'entretoise tubulaire **33**.

Selon une autre caractéristique avantageuse de réalisation, l'entretoise tubulaire **33** comporte à son extrémité amont **33₂**, une collerette périphérique **40** à caractère déformable destinée à s'écraser par serrage afin d'assurer l'étanchéité entre la banche externe **7** et l'entretoise tubulaire **33**.

De façon avantageuse, l'alésage **34** de l'entretoise tubulaire **33** comporte à partir de son extrémité amont **33₂**, une forme prismatique permettant de coopérer avec un outil de manoeuvre ou de vissage facilitant l'opération de pénétration dans le panneau isolant **4**.

Selon une variante avantageuse de réalisation, l'entretoise tubulaire **33** comporte à chaque extrémité une bague amovible. Ainsi, l'une des bagues amovibles comporte les dents **38** tandis que l'autre bague amovible comporte la collerette périphérique **40** et une forme prismatique de manoeuvre. Ces bagues sont montées par exemple par emboîtement, à chaque extrémité de l'entretoise tubulaire **33**. Ces bagues présentent une forme extérieure en dépouille permettant leur enlèvement, par rapport à l'entretoise et aux parois en béton **2, 3**, après la formation de ces dernières.

Le dispositif d'assemblage **14** comporte comme illustré à la **Fig. 2**, également une tige de serrage **41** passant à l'intérieur de l'alésage **34** et traversant les banches **6** et **7**. Cette tige de serrage **41** dépasse de part et d'autre des banches **6** et **7** pour permettre le vissage d'organes de serrage **42** tels que des écrous.

Le procédé de réalisation d'un mur **1** découle directement de la description qui précède.

Le procédé selon l'invention consiste à équiper le panneau isolant **4** d'un ou plusieurs systèmes de positionnement **13** conforme à l'invention.

Tel que cela ressort plus précisément de la Fig. **7**, le procédé consiste à engager la tige **18** par son extrémité **18₁** dans le panneau isolant **4** jusqu'à ce que la butée d'appui **20** vienne en contact directement ou par l'intermédiaire d'une ou de plusieurs rondelles ajoutées, avec la face externe **4₂** du panneau d'isolation **4**. Dans cette position illustrée à la **Fig. 8**, la tige **18** est saillante par rapport à la face interne **4₁** du panneau isolant **4.** Le ou les ergots **28** se trouvent ainsi situés du côté de la face interne **4₁** du panneau isolant **4**. Le procédé selon l'invention consiste ensuite à assurer le montage du verrou **16** sur la tige **18** s'étendant en saillie à partir de la face **4₁** du panneau isolant **4.** Le manchon tubulaire **23** du verrou **16** est enfilé sur la tige **18** à partir de son extrémité aval **18₁**. Tel que cela ressort plus précisément de la **Fig. 4**, le verrou **16** est translaté de manière que la contrebutée **24** vienne en appui avec la face interne **4₁** du panneau isolant **4**. Lors de cette translation, le verrou **16** est orienté angulairement de manière qu'un ergot **28** coulisse dans une rainure **30** complémentaire. Lorsque la contrebutée **24** est en appui sur la face interne **4₁** du panneau isolant **4**, le verrou **16** est tourné angulairement par rapport à la tige **18** de manière à amener l'ergot **28** dans le logement complémentaire **29** pour permettre le verrouillage du verrou **16** dans une position fixe sur la tige **18** (**Fig. 5**)Lors de ce mouvement de rotation, l'ergot **28** déforme les doigts **31** avant de pénétrer dans le logement **29**. Au terme de ce mouvement de rotation, l'ergot **28** est bloqué par les doigts **31** lui interdisant un mouvement de rotation en sens contraire. Au terme de l'opération de montage, la dague **15** et le verrou **16** sont assemblés par une liaison complète.

Indépendamment du montage des outillages **13, 4** de mise en oeuvre sur le panneau isolant **4**, le procédé de réalisation d'un mur consiste à mettre en place la banche interne **6** in situ pour réaliser le mur **1**. Bien entendu, la banche **6** est mise en place de manière classique par tout équipement ou outil de contreventement connu qui ne seront pas décrits plus précisément dans la suite de la description. Dans le même sens, la description qui suit décrit la réalisation d'un mur à l'aide de deux banches **6, 7** mais il est clair que, d'une manière classique, les murs nécessitent la réalisation d'un coffrage intérieur et d'un coffrage extérieur mettant en oeuvre notamment une série de banches respectivement internes et externes mises en place côte à côte selon un lit ou deux lits superposés en fonction de la hauteur du mur à réaliser. Cette technique de mise en place n'est pas décrite plus précisément car elle fait appel aux techniques classiques de construction bien connues de l'homme du métier. De manière classique, chaque banche **6, 7** comporte des trous traversants respectivement **6₁, 7₁** pour le passage d'une tige de serrage **41**.

Le procédé selon l'invention consiste, comme illustré à la **Fig. 9**, à mettre en place le ferraillage de structure interne **9** par rapport à la banche interne **6**. La mise en place de ce ferraillage de structure interne **9** n'est pas décrit plus précisément car il est bien connu de l'homme du métier. Dans le même sens, les mannequins de réservation pour les ouvertures ou les huisseries à bancher sont positionnés sur la banche interne avant la mise en place du ferraillage de structure interne **9**.

Le procédé selon l'invention consiste ensuite à positionner le panneau isolant **4** par rapport à la banche interne **6** devant laquelle est positionné le ferraillage de structure interne **9**. Tel que cela ressort de la **Fig. 10**, le panneau isolant **4** est positionné de manière à permettre la mise en butée de l'extrémité amont **18₁** de la tige **18** en appui sur la face interne de la banche interne **6**. Dans le cas où un tel dispositif de positionnement **13** est arrêté par le ferraillage de structure interne **9**, la tige **18** est tournée à l'aide de la poignée de manoeuvre **22** pour permettre au crochet **26** de traverser le ferraillage de structure interne **9** et venir ainsi s'établir entre la banche interne **6** et le ferraillage de structure interne **9**. Le système de positionnement **13** assure ainsi par l'intermédiaire du crochet **26**, un assemblage du panneau isolant **4** par rapport au ferraillage de structure interne **9** et un positionnement par rapport à la banche interne **6**.

Le procédé selon l'invention consiste ensuite à mettre en place les dispositifs d'assemblage **14** des banches **6, 7**. Dans le cas où un ferraillage de structure externe **11** est incorporé à la paroi externe **3**, ce ferraillage **13** est mis en place du côté de la face externe **4₂** du panneau isolant **4** (**Fig. 11**). Le ferraillage de structure externe **11** s'établit donc de préférence au niveau de la poignée de préhension **22** qui assure une liaison avec ce ferraillage de structure externe **11**.

Le procédé selon l'invention consiste ensuite à mettre en place une ou plusieurs entretoises tubulaires **33** destinées à venir s'établir entre les deux banches **6, 7**. Le procédé selon l'invention consiste donc à placer chaque entretoise tubulaire **33** en alignement avec un trou **6₁** aménagé dans la banche interne **6**. Selon une variante avantageuse de réalisation, il peut être envisagé de passer à travers le trou **6₁** et le panneau isolant **4** une aiguille débouchant du côté de la face externe **4₂** du panneau isolant **4** de manière à repérer l'axe d'un trou **6₁** de la banche interne **6**. L'entretoise tubulaire **33** est alors enfilée sur l'extrémité de l'aiguille faisant saillie de la face externe **4₂** du panneau isolant **4** pour venir par son extrémité aval **38** en contact avec le panneau isolant **4**. La rotation de l'entretoise tubulaire **33** conduit à sa pénétration grâce aux éléments tranchants **36** à l'intérieur du panneau isolant **4**. Après avoir traversée le panneau isolant **4**, l'entretoise tubulaire **33** vient en butée, par son extrémité aval **33₁**, contre la face interne de la banche interne **6** (**Fig. 12**). Dans cette position, après le retrait de l'aiguille de prépositionnement, la tige de serrage **41** est enfilée à travers le trou **6₁** de la banche **6** et de l'alésage **34** de l'entretoise tubulaire **33** chassant ainsi la carotte du panneau isolant **4** réalisé par l'entretoise tubulaire **33** (**Fig. 13**).

Le procédé selon l'invention consiste à mettre en place la banche externe **7** pour venir en appui sur l'extrémité amont **33₂** de l'entretoise tubulaire **33**. Lors de cette opération, la tige de serrage **41** est engagée à l'intérieur d'un trou de passage **7₁** aménagé dans la banche externe **7** (**Fig. 2**). Dans cette position, la tige de serrage **41** traverse complètement les banches **6, 7** et le panneau d'isolation **4** en s'étendant de part et d'autre des banches **6, 7**. La tige de serrage **41** sert alors au montage d'organes de serrage tels que des écrous **42** permettant d'assurer le blocage en position des banches **6, 7** entre elles. Il est à noter que lors de cette opération, le serrage des écrous **42** permet d'assurer une déformation localisée des extrémités aval **33₁** et amont **33₂** de l'entretoise tubulaire **33** de manière à assurer une étanchéité entre cette entretoise tubulaire **33** et les banches **6, 7**.

Dans la mesure où le coffrage intérieur et le coffrage extérieur sont réalisés, il peut être envisagé l'opération de bétonnage visant à assurer l'injection simultanée ou sensiblement simultanée du béton entre le panneau isolant **4** et les banches **6, 7** pour réaliser simultanément les parois interne **6** et externe **7**. Le béton peut être coulé soit à partir de la partie supérieure des banches ou de préférence de la partie basse du coffrage intérieur et du coffrage extérieur. Par exemple, les buses d'injection sont placées à la partie basse d'une paire de banches interne **6** et externe **7** placées en vis-à-vis de manière à permettre la coulée du béton à partir de la partie basse des banches. Compte tenu de la mise en place d'une part, des systèmes de positionnement **13** et des dispositifs d'assemblage **14** d'autre part, le panneau isolant **4** et les ferraillages de structure **9, 11** restent en place pendant la coulée du béton. En particulier, le panneau isolant **4** ne se soulève pas lors de l'opération de coulage du béton simultané entre les banches **6, 7** et le panneau isolant **4**.

Après solidification du béton, le procédé selon l'invention consiste ensuite à retirer la tige de serrage **41** en desserrant les écrous **42** et à retirer les banches **6, 7**. Il est à noter que dans le cas où les entretoises tubulaires **33** sont munies de bagues amovibles à leurs extrémités, ces bagues amovibles sont retirées de sorte que les entretoises tubulaires qui restent en place ne sont plus affleurantes avec les faces externes des parois **2, 3**. Le mur **1** réalisé incorpore ainsi les dispositifs d'assemblage **14** et les systèmes de positionnement **13** qui montés de manière indépendante les uns aux autres assurent ainsi en combinaison une retenue mécanique de la paroi externe **3** par rapport à la paroi interne **2**. Le mur ainsi édifié possède de bonnes caractéristiques de résistance mécanique.

Le procédé selon l'invention permet ainsi de réaliser relativement facilement in situ, un mur sandwich intégrant directement l'isolation thermique entre deux parois en béton réalisées simultanément.

Dans la description qui précède, les systèmes de positionnement **13** sont réalisés en matière plastique telle qu'en polymère. Selon cette variante de réalisation, la dague **15** et le verrou **16** sont réalisés par moulage. De même, l'entretoise tubulaire **33** est réalisée en matière plastique telle qu'en polymère.

La **Fig. 14** illustre une autre variante de réalisation d'un système de positionnement **13** conforme à l'invention réalisé en un matériau métallique. Selon cette variante de réalisation, le système de positionnement **13** comporte une tige **18** filetée destinée à recevoir d'un côté une douille taraudée **45** pourvue de la butée d'appui **20** et d'un organe de manoeuvre **22**. Cette douille taraudée **45** montée sur la tige filetée **18** forment ensemble une dague **15**. La tige **18** est destinée à recevoir à l'extrémité opposée de celle pourvue de la douille taraudée **45**, un verrou **16** comportant un manchon tubulaire **23** taraudé et équipé d'une contrebutée **24** et du crochet **26**. Selon cette variante de réalisation, la tige filetée **18**, la bague taraudée et le verrou **16** sont réalisés en un matériau métallique.

L'invention n'est pas limitée aux exemples décrits et représentés car diverses modifications peuvent y être apportées sans sortir de son cadre.

## Revendications

1. Procédé pour la réalisation d'un mur (**1**) avec deux parois (**2, 3**) en béton généralement verticales et sensiblement parallèles, entre lesquelles est emprisonné au moins un panneau isolant (**4**), les deux parois (**2, 3**) étant réalisées de façon simultanée ou sensiblement simultanée par coulage de béton entre le panneau isolant (**4**) et deux banches parallèles interne (**6**) et externe (**7**), disposées de part et d'autre de ce panneau isolant, le panneau isolant (**4**) étant maintenu entre les deux banches, avant le coulage du béton, à l'aide de systèmes de positionnement (**13**) traversant le panneau isolant (**4**) et venant en appui sur les faces internes des banches (**6, 7**), les deux banches étant maintenues en position à l'aide de dispositifs d'assemblage (**14**), le procédé étant **caractérisé par** la mise en place :
- sur chaque panneau isolant (**4**) avant leur positionnement, des systèmes de positionnement (**13**) comportant chacun au moins un crochet (**26**) orientable angulairement s'étendant en retrait de l'extrémité libre (**18₁**) du système de positionnement,
- d'un ferraillage de structure interne (**9**) du côté de la face interne de la banche interne (**6**),
- de chaque panneau isolant (**4**) avec passage à travers du ferraillage de structure interne (**9**), des systèmes de positionnement (**13**), avec rotation éventuelle desdits systèmes pour le passage des crochets (**26**) et leur assemblage avec ledit ferraillage de structure interne (**9**),
- pour chaque dispositif d'assemblage (**14**), avant le positionnement de la banche externe (**7**), d'une entretoise tubulaire (**33**) traversant le panneau isolant (**4**) et après le positionnement de la banche externe (**7**), prenant appui de façon étanche sur les faces internes des banches (**6, 7**), chaque entretoise tubulaire (**33**) étant traversée par une tige de serrage (**41**) s'étendant à l'extérieur des banches pour recevoir à chaque extrémité un organe de serrage (**42**).

2. Procédé selon la revendication 1, **caractérisé en ce qu'**il consiste à mettre en place sur chaque panneau isolant (**4**), les systèmes de positionnement (**13**) en enfilant la tige (**18**) d'une dague (**15**) jusqu'à une butée d'appui (**20**), un verrou (**16**) muni du crochet (**26**) étant assemblé sur la tige (**18**) dépassant du panneau isolant (**4**), lorsqu'une contrebutée (**24**) portée par le verrou (**16**) est en appui contre le panneau isolant (**4**).

3. Procédé selon la revendication 2, **caractérisé en ce qu'**il consiste à assembler le verrou (**16**) sur la dague (**15**) en assurant son coulissement sur la dague jusqu'à la mise en appui de la contrebutée (**24**) sur le panneau isolant (**4**) et sa rotation pour engager au moins un ergot (**28**) porté par la dague dans un logement (**29**) aménagé sur le verrou.

4. Procédé selon la revendication 1 ou 2, **caractérisé en ce qu'**il consiste à découper une partie de la longueur de la tige (**18**) de la dague pour l'adapter à l'épaisseur des parois en béton (**2, 3**).

5. Procédé selon la revendication 1, **caractérisé en ce qu'**il consiste à mettre en place les entretoises tubulaires (**33**) dans le panneau isolant (**4**) selon un mouvement de rotation pour découper le panneau isolant par des éléments tranchants (**36**) équipant extérieurement les entretoises tubulaires.

6. Outillage pour la mise en oeuvre du procédé conforme à l'une des revendications 1 à 5, **caractérisé en ce qu'**il comporte :
- des systèmes de positionnement (**13**) du panneau isolant (**4**) entre les banches (**6, 7**), comportant chacun au moins un crochet (**26**) orientable angulairement s'étendant en retrait de l'extrémité libre (**18₁**) du système de positionnement,
- des dispositifs d'assemblage (**14**) des banches (**6, 7**) entre elles comportant chacun une entretoise tubulaire (**33**) traversée à l'intérieur par une tige de serrage (**41**) munie à chaque extrémité d'un organe de serrage (**42**).

7. Outillage selon la revendication 6, **caractérisé en ce que** chaque système de positionnement (**13**) comporte d'une part, une dague (**15**) présentant une tige (**18**) pourvue d'une butée d'appui (**20**) et, d'autre part d'un verrou (**16**) muni d'un crochet (**26**) et d'une contrebutée (**24**), le verrou (**16**) et la dague (**15**) comportant des moyens d'assemblage (**28, 29, 30**) entre le verrou et la dague.

8. Outillage selon la revendication **7**, **caractérisé en ce que** les moyens d'assemblage comportent au moins un ergot (**28**) aménagé sur la tige (**18**) de la dague et coopérant avec un logement (**29**) aménagé sur le verrou (**16**) après rotation de ce dernier.

9. Outillage selon la revendication 7 ou 8, **caractérisé en ce que** les moyens d'assemblage (**28, 29, 30**) entre le verrou (**16**) et la dague (**15**) sont de type irréversible.

10. Outillage selon la revendication 7, **caractérisé en ce que** la dague comporte un disque de préhension (**22**) entre l'extrémité de la tige et la butée d'appui (**20**).

11. Outillage selon la revendication 6, **caractérisé en ce que** le système de positionnement (**15**) comporte une tige filetée (**18**) sur laquelle est d'une part, vissé un manchon (**45**) pourvu d'un disque de préhension (**22**) et d'une butée d'appui (**20**) et, d'autre part un verrou (**16**) muni du crochet (**26**) et d'une butée de contre appui (**24**).

12. Outillage selon la revendication **6**, **caractérisé en ce que** l'entretoise tubulaire (**33**) comporte à son extrémité aval, des dents (**38**) d'aide à la pénétration et à son extrémité amont, une collerette d'étanchéité déformable (**40**).

13. Outillage selon la revendication **12**, **caractérisé en ce que** l'entretoise tubulaire (**33**) est munie extérieurement d'éléments tranchants (**36**) pour découper le panneau isolant (**4**) lors de la rotation de l'entretoise tubulaire.

14. Outillage selon la revendication 12 ou 13, **caractérisé en ce que** l'entretoise tubulaire (**33**) comporte à son extrémité amont (**33₂**), à l'intérieur de son alésage (**34**), une forme prismatique de coopération avec un outil de vissage.

15. Outillage selon l'une des revendications 12 à 14, **caractérisé en ce que** l'entretoise tubulaire (**33**) est munie à chaque extrémité, d'une bague amovible.

## Patentansprüche

1. Verfahren zur Herstellung einer Mauer (1) mit zwei im Allgemeinen vertikalen und im Wesentlichen parallelen Wänden (2, 3) aus Beton, zwischen denen wenigstens eine Dämmplatte (4) eingeschlossen ist, wobei die beiden Wände (2, 3) gleichzeitig oder im Wesentlichen gleichzeitig durch Vergießen von Beton zwischen die Dämmplatte (4) und zwei parallele Schalwände, eine innere (6) und eine äußere (7), welche auf beiden Seiten dieser Dämmplatte angeordnet sind, hergestellt werden, wobei die Dämmplatte (4) vor dem Vergießen des Betons mit Hilfe von Positionierungssystemen (13), weiche die Dämmplatte (4) durchgreifen und an den Innenseiten der Schalwände (6, 7) in Anlage kommen, zwischen den beiden Schalwänden gehalten wird, wobei die beiden Schalwände mit Hilfe von Verbindungsvorrichtungen (14) in Position gehalten werden, wobei das Verfahren **gekennzeichnet ist durch** das Anbringen:
- an jeder Dämmplatte (4) vor ihrem Positionieren, der Positionierungssysteme (13), die jeweils wenigstens einen winkelmäßig verstellbaren Haken (26), der von dem freien Ende (18₁) des Positionierungssystems zurückliegend verläuft, umfassen,
- einer Innenstrukturbewehrung (9) auf der Seite der Innenseite der inneren Schalwand (6),
- einer jeden Dämmplatte (4), unter Durchführen der Positionierungssysteme (13) **durch** die Innenstrukturbewehrung (9), mit eventuellem Drehen der Systeme für den Durchgang der Haken (26) und ihrem Verbinden mit der Innenstrukturbewehrung (9),
- für jede Verbindungsvorrichtung (14), vor dem Positionieren der äußeren Schalwand (7), einer röhrenförmigen Strebe (33), die die Dämmplatte (4) durchgreift und sich nach dem Positionieren der äußeren Schalwand (7) an den Innenseiten der Schalwände (6, 7) dicht abstützt, wobei jede röhrenförmige Strebe (33) von einer Klemmstange (41), die sich außerhalb der Schalwände erstreckt, um an jedem Ende ein Klemmorgan (42) aufzunehmen, durchquert ist.

2. Verfahren nach Anspruch 1, **dadurch gekennzeichnet, dass** es darin besteht, an jeder Dämmplatte (4) die Positionierungssysteme (13) dadurch anzubringen, dass die Stange (18) eines Dolchs (15) bis zu einem Stützanschlag (20) eingezogen wird, wobei ein mit dem Haken (26) ausgestatteter Riegel (16) an der aus der Dämmplatte (4) herausragenden Stange (18) montiert wird, wenn ein durch den Riegel (16) getragener Gegenanschlag (24) an der Dämmplatte (4) in Anlage ist.

3. Verfahren nach Anspruch 2, **dadurch gekennzeichnet, dass** es darin besteht, den Riegel (16) an dem Dolch (15) unter Sicherstellen seines Verschiebens auf dem Dolch, bis der Gegenanschlag (24) an der Dämmplatte (4) in Anlage gebracht ist, und seines Drehens, um wenigstens einen durch den Dolch getragenen Zapfen (28) in eine an dem Riegel ausgebildete Aufnahme (29) einzustecken, zu montieren.

4. Verfahren nach Anspruch 1 oder 2, **dadurch gekennzeichnet, dass** es darin besteht, einen Teil der Länge der Stange (18) des Dolches abzuschneiden, um sie der Dicke der Betonwände (2, 3) anzupassen.

5. Verfahren nach Anspruch 1, **dadurch gekennzeichnet, dass** es darin besteht, die röhrenförmigen Streben (33) in einer Drehbewegung in die Dämmplatte (4) einzusetzen, um die Dämmplatte durch Schneidelemente (36), mit denen die röhrenförmigen Streben außen versehen sind, aufzuschneiden.

6. Gerät für die Durchführung des Verfahrens nach einem der Ansprüche 1 bis 5, **dadurch gekennzeichnet, dass** es umfasst:
- Systeme zum Positionieren (13) der Dämmplatte (4) zwischen den Schalwänden (6, 7), die jeweils wenigstens einen winkelmäßig verstellbaren Haken (26), der von dem freien Ende (18₁) des Positionierungssystems zurückliegend verläuft, umfassen,
- Vorrichtungen zum Verbinden (14) der Schalwände (6, 7) untereinander, die jeweils eine röhrenförmige Strebe (33) umfassen, die innen von einer Klemmstange (41), welche an jedem Ende mit einem Klemmorgan (42) ausgestattet ist, durchquert ist.

7. Gerät nach Anspruch 6, **dadurch gekennzeichnet, dass** jedes Positionierungssystem (13) einerseits einen Dolch (15) umfasst, der eine Stange (18) aufweist, die mit einem Stützanschlag (20) und andererseits mit einem mit einem Haken (26) und einem Gegenanschlag (24) ausgestatteten Riegel (16) versehen ist, wobei der Riegel (16) und der Dolch (15) Mittel zur Verbindung (28, 29, 30) zwischen dem Riegel und dem Dolch umfassen.

8. Gerät nach Anspruch 7, **dadurch gekennzeichnet, dass** die Verbindungsmittel wenigstens einen Zapfen (28) umfassen, der an der Stange (18) des Dolches ausgebildet ist und mit einer Aufnahme (29), die an dem Riegel (16) ausgebildet ist, nach dessen Drehen zusammenwirkt.

9. Gerät nach Anspruch 7 oder 8, **dadurch gekennzeichnet, dass** die Verbindungsmittel (28, 29, 30) zwischen dem Riegel (16) und dem Dolch (15) vom irreversiblen Typ sind.

10. Gerät nach Anspruch 7, **dadurch gekennzeichnet, dass** der Dolch eine Greifscheibe (22) zwischen dem Ende der Stange und dem Stützanschlag (20) umfasst.

11. Gerät nach Anspruch 6, **dadurch gekennzeichnet, dass** das Positionierungssystem (13) eine Gewindestange (18) umfasst, auf die einerseits eine mit einer Greifscheibe (22) und einem Stützanschlag (20) versehene Manschette (45) und andererseits ein mit dem Haken (26) und einem Gegenstützanschlag (24) versehener Riegel (16) geschraubt ist.

12. Gerät nach Anspruch 6, **dadurch gekennzeichnet, dass** die röhrenförmige Strebe (33) an ihrem stromabwärtigen Ende Zähne (38) zur Unterstützung des Eindringens und an ihrem stromaufwärtigen Ende einen verformbaren Dichtungskragen (40) umfasst.

13. Gerät nach Anspruch 12, **dadurch gekennzeichnet, dass** die röhrenförmige Strebe (33) außer mit Schneidelementen (36) ausgestattet ist, um die Dämmplatte (4) bei der Drehung der röhrenförmigen Strebe aufzuschneiden.

14. Gerät nach Anspruch 12 oder 13, **dadurch gekennzeichnet, dass** die röhrenförmige Strebe (33) an ihrem stromaufwärtigen Ende (33₂), in ihrer Bohrung (34), eine prismatische Form zum Zusammenwirken mit einem Schraubwerkzeug aufweist.

15. Gerät nach einem der Ansprüche 12 bis 14, **dadurch gekennzeichnet, dass** die röhrenförmige Strebe (33) an jedem Ende mit einem lösbaren Ring ausgestattet ist.

## Claims

1. A method for the construction of a wall (**1**) comprising two generally vertical and substantially parallel concrete walls (**2, 3**) having at least one insulation board (**4**) clamped therebetween, the two walls (**2, 3**) being produced simultaneously or substantially simultaneously by pouring concrete between the insulation board (**4**) and an internal (**6**) and an external (**7**) form panel, positioned on either side of said insulation board, the insulation board (**4**) being maintained between the two form panels, before pouring the concrete, using positioning systems (**13**) passing through the insulation board (**4**) and bearing on the inner surfaces of the form panels (**6, 7**), the two form panels being kept in position using assembly devices (**14**), the method being **characterized by** the installation:
- positioning systems (**13**) on each insulation board (**4**) prior to the positioning thereof, each of said systems (**13**) comprising at least one angularly orientable hook (**26**) extending withdrawn from the free end (**18₁**) of the positioning system,
- an internal reinforcement (**9**) on the internal side of the internal form panel (**6**),
- each insulation board (**4**) such that the positioning systems (**13**) extend through the internal reinforcement (**9**), with possible rotation of said systems for the passage of hooks (**26**) and their assembly with said internal structural reinforcement (**9**),
- for each assembly device (**14**) and prior to the positioning of the external form panel (**7**), a tubular spacer (**33**) which extends through the insulation board (**4**) and after the positioning of the external form panel (**7**), bearing sealably on the internal surfaces of the form panels (**6, 7**), each tubular spacer (**33**) being passed through by a tightening rod (**41**) extending toward the exterior of the form panels in order to receive a tightening member at each end (**42**).

2. The method according to claim 1, **characterized in that** it consists of installing the positioning systems (**13**) on each insulation board (**4**) by slipping the shaft (**18**) of a blade (**15**) as far as a bearing stop (**20**), a bolt (**16**) provided with a hook (**26**) being assembled on the shaft (**18**) protruding past the insulation board (**4**), when a counter thrust bearing (**24**) supported by the bolt (**16**) bears against the insulation panel (**4**).

3. The method according to claim 2, **characterized in that** it consists of assembling the bolt (**16**) on the blade (**15**) by ensuring the sliding thereof on the blade until the counter thrust bearing (**24**) is made to bear in the insulation board (**4**) and rotating it to engage at least one lug (**28**) supported by the blade in a housing (**29**) formed on the bolt.

4. The method according to claim 1 or 2, **characterized in that** it consists of cutting part of the length of the shaft (**18**) of the blade to adapt it to the thickness of the concrete walls (**2, 3**).

5. The method according to claim 1, **characterized in that** it consists of installing the tubular spacers (**33**) in the insulation board (**4**) using a rotational movement to cut the insulation board using cutting elements (**36**) outwardly equipping the tubular spacers.

6. A tool for implementing the construction method according to one of claims 1 to 5, **characterized in that** it comprises:
- systems (**13**) for positioning the insulation board (**4**) between the form panels (**6, 7**), each comprising at least one angularly orientable hook (**26**) extending withdrawn from the free end (**18₁**) of the positioning system,
- devices (**14**) for assembling the form panels (**6, 7**) with one another each comprising a tubular spacer (**33**), the inside of which is passed through by a gripping shaft (**41**) provided with a gripping member (**42**) at each end.

7. The tool according to claim 6, **characterized in that** each positioning system (**13**) comprises, on the one hand, a blade (**15**) having a shaft (**18**) provided with a bearing stop (**20**) and, on the other hand, a bolt (**16**) provided with a hook (**26**) and a counter thrust bearing (**24**), the bolt (**16**) and the blade (**15**) comprising assembly means (**28, 29, 30**) between the bolt and the blade.

8. The tool according to claim 7, **characterized in that** the assembly means comprise at least one lug (**28**) formed on the shaft (**18**) of the blade and cooperating with a housing (**29**) formed on the bolt (**16**) after rotation thereof.

9. The tool according to claim 7 or 8, **characterized in that** the assembly means (**28, 29, 30**) between the bolt (**16**) and the blade (**15**) are of the irreversible type.

10. The tool according to claim 7, **characterized in that** the blade comprises a gripping disk (**22**) between the end of the shaft and the bearing stop (**20**).

11. The tool according to claim 6, **characterized in that** the positioning system (**15**) comprises a threaded rod (**18**) on which, on the one hand, a sleeve (**45**) is screwed provided with a gripping disk (**22**) and a bearing stop (**20**) and, on the other hand, a bolt (**16**) provided with the hook (**26**) and a counter thrust bearing (**24**).

12. The tool according to claim 6, **characterized in that** the downstream end of the tubular spacer (**33**) comprises teeth (**38**) assisting with penetration, and the upstream end comprises a deformable sealing flange (**40**).

13. The tool according to claim 12, **characterized in that** the tubular spacer (**33**) is outwardly provided with cutting elements (**36**) to cut the insulation board (**4**) during the rotation of the tubular spacer.

14. The tool according to claim 12 or 13, **characterized in that** at its upstream end (**33₂**) and inside its bore (**34**), the tubular spacer (**33**) comprises a prismatic shape cooperating with a screwing tool.

15. The tool according to one of claims 12 to 14, **characterized in that** the tubular spacer (**33**) is provided with a removable ring at each end.
